# EUROPÄISCHE PATENTSCHRIFT

(11) **EP 0 044 962 B1**
(45) Veröffentlichungstag und Bekanntmachung des Hinweises auf die Patenterteilung: **24.10.1984**
(21) Anmeldenummer: 81105122.6
(22) Anmeldetag: 02.07.1981
(51) Int. Cl.: H01R 33/12, F21M 7/00

(54) **Glühlampenhalter**
Lamp socket
Douille de lampe

(30) Priorität: 29.07.1980 DE 3028633
(43) Veröffentlichungstag der Anmeldung: 03.02.1982
(73) Patentinhaber: Westfälische Metall Industrie KG Hueck & Co., D-4780 Lippstadt (DE)
(72) Erfinder: Stens, Hans Georg, D-4780 Lippstadt 4 (DE)

## Beschreibung

Die Erfindung bezieht sich auf einen Halogenglühlampenhalter, insbesondere für Fahrzeugscheinwerfer, dessen Glühlampe am Fuss des Gaskolbens zwei seitlich vorstehende, in einer Ebene verlaufende Kontaktflansche aufweist, die Auf- bzw. Anlageflächen bilden, mit denen sie an zwei voneinander isolierten Kontaktblechen zur Anlage kommen, die jeweils einen zur Fixierung der Glühlampe in die Kontaktflansche eingreifenden Vorsprung aufweisen und an einem Ende einen Flachsteckeranschluss bilden.

Aufgabe der Erfindung ist es, den Lampenhalter derart auszubilden, dass er für die in ihn einsetzbare Glühlampe einen optimalen Festsitz gewährleistet, ohne dass es gegenüber den bisher bekannten Lampenhaltern (FR-A-1 475752 und FR-A-1 531 505) schwerer oder umständlicher ist, die Glühlampe einzusetzen. Eine hohe Qualität des Festsitzes der Glühlampe bedeutet, dass durch die Erschütterungen des Fahrzeugs im Fahrbetrieb keine Relativbewegungen, z.B. Schwingungen zwischen der Glühlampe und dem Lampenhalter, bewirkt werden. Bei den bekannten Haltern ist dieses nicht gewährleistet, da die auf die Kontaktflansche ausgeübte Haltekraft von einem langen Federarm mit ungünstigen Hebelverhältnissen aufgebracht wird.

Die gestellte Aufgabe wird erfindungsgemäss dadurch gelöst, dass das freie Ende des ersten Kontaktbleches ösenartig zum planen Mittelteil dieses Kontaktbleches hingebogen ist und dort einen Spalt bildet, dessen Breite der Materialstärke der Kontaktflansche der Glühlampe derart angepasst ist, dass ein in den Spalt eingeschobener erster Kontaktflansch von der Öse elastisch federnd gehalten wird, und dass am zweiten Kontaktblech ein in der Ebene der Kontaktflansche federnd ausbiegbarer, mindestens eine in die Ebene der Kontaktflansche abgewinkelte Zunge aufweisender Arm derart ausgebildet ist, dass dieser Arm zum Einsetzen der Glühlampe nach aussen zu biegen ist und nach seiner Rückkehr aus dieser Lage mit seiner Zunge den zweiten Kontaktflansch der nunmehr mit ihrem ersten Kontaktflansch in den Spalt am ersten Kontaktblech eingeführten Glühlampe an das zweite Kontaktblech andrückt.

Bei einer vorteilhaften Ausgestaltung der Erfindung weist der federnd ausbiegbare Arm eine weitere abgewinkelte Zunge auf, die an dem zweiten Kontaktblech auf der Seite anliegt, die der Anlagefläche des zweiten Kontaktflansches der Glühlampe gegenüberliegt. Bei dieser Ausführungsform ist immer gewährleistet, dass die Kontaktflansche der Glühlampe mit den korrespondierenden Kontaktblechen eine sichere Verbindung bilden, ohne dass der verstellbare Arm auf Torsion beansprucht wird.

Weiterhin ist es zweckmässig, dass die an dem zweiten Kontaktflansch der Glühlampe unter Vorspannung anliegende Zunge des federnden Armes am freien Ende durch Umbiegen eine Abrundung aufweist und dass die an dem zweiten Kontaktblech anliegende weitere Zunge einen spitzen Winkel zu dem Kontaktblech bildet. Durch die Abrundung des freien Endes der Zunge und durch den von beiden Zungen zueinander gebildeten spitzen Winkel ist beim Einsetzen der Glühlampe ein sicheres Erfassen des Kontaktbleches und des Kontaktflansches der Glühlampe gewährleistet. Die im spitzen Winkel zueinander stehenden Zungen werden durch die federnde Wirkung des ausbiegbaren Armes gegen das zweite Kontaktblech und den zweiten Kontaktflansch gedrückt, und durch die Keilwirkung der das zweite Kontaktblech und den zweiten Kontaktflansch umfassenden Zungen liegt auch nach mehrmaligem Wechseln der Glühlampe der Kontaktflansch unter Vorspannung an dem korrespondierenden Kontaktblech an.

Vorteilhaft ist es weiterhin, wenn das erste Kontaktblech an der Stirnfläche der angeformten Öse zur Mitte des Lampenhalters hin abgeschrägt oder abgerundet ist. Dadurch lässt sich beim Einsetzen der Glühlampe der erste Kontaktflansch leichter und schneller in den von der Öse gebildeten Spalt einführen.

Ein weiterer Vorteil ist, wenn das freie Ende des federnd ausbiegbaren Armes in Verstellrichtung zur Aussenseite des Lampenhalters etwas umgebogen ist. Das umgebogene freie Ende des Armes dient als Handhabe zum federnden Ausbiegen des Armes.

Die Zeichnung veranschaulicht ein Ausführungsbeispiel des Erfindungsgedankens, und zwar zeigt
Figur 1 einen mittleren Längsschnitt durch den Lampenhalter und die Glühlampe vor dem Einsetzen,
Figur 2 die Draufsicht des Lampenhalters und
Figur 3 einen Schnitt nach der Linie B-B, während
Figur 4 einen Schnitt nach der Linie A-A darstellt.

Der in der Zeichnung dargestellte Lampenhalter 1 besteht im wesentlichen aus einem aus Kunststoff hergestellten Aufnahmeteil 2 und aus zwei an das Aufnahmeteil 2 genieteten Kontaktblechen 3 und 4, die mit dem federnd ausbiegbaren Arm 5, der mit dem Kontaktblech 3 angenietet ist, die eingesetzte Glühlampe 6 fixieren.

Das Aufnahmeteil 2 ist in eine rechteckförmige Öffnung des Reflektors 7 am Scheitelpunkt eingesetzt. In der Öffnung des Reflektors 7 ist das Aufnahmeteil 2 zentriert durch eine am äusseren Rand des Aufnahmeteils 2 umlaufende an die Reflektorwölbung angepasste Aussparung 8 und durch einen an der Längsseite des Aufnahmeteils 2 angeformten halbkreisförmigen in das Reflektorinnere ragenden Ansatzes 9. An die andere Längsseite des Aufnahmeteils 2 ist mittig ein in das Reflektorinnere ragender rechteckiger Ansatz 10 angeformt, durch den verhindert wird, dass der Glühlampenhalter 1 bzw. das Aufnahmeteil 2 um 180° verdreht eingesetzt wird. Das Aufnahmeteil 2 weist auf der der Reflektorrückseite zugewandten Fläche 11 in deren Längsrichtung eine Rinne 12 auf, in der ein unter Vorspannung anliegender mit dem Reflektor 7 verbundener Federdraht 13 das Aufnahmeteil 2 gegen den Reflektor 7 drückt.

Auf der in das Reflektorinnere gerichteten Fläche weist das Aufnahmeteil 2 zwei symmetrisch angeordnete rechteckige Vertiefungen 14 auf. In beiden Vertiefungen 14 sind die rechtwinklig abgebogenen Kontaktbleche 3 und 4 eingesetzt, deren Schenkel 15 an der Grundfläche der Vertiefungen 14 anliegen und durch eine durch Schenkel 15 und Aufnahmeteil 2 verlaufende Bohrung mittels jeweils eines Nietes 16 befestigt sind. Die Schenkel 15 ragen aus Aussparungen im Aufnahmeteil heraus und sind an ihrem Ende als Flachsteckeranschluss 17 ausgebildet.

Die in den Lampenhalter 1 einsetzbare Halogenglühlampe 6 weist am Fuss 18 des Glühlampenkolbens 19 zwei seitlich vorstehende in einer Ebene verlaufende Kontaktflansche 20 und 21 auf. Zur Fixierung der Glühlampe 6 in dem Lampenhalter 1 weist der Kontaktflansch 20 eine Bohrung 22 und der Kontaktflansch 21 an der zur Glühlampenachse parallel verlaufenden Aussenkante eine rechteckige Aussparung 23 auf.

Die in das Reflektorinnere ragenden, in einer Ebene liegenden Schenkel 24 und 25 der Kontaktbleche 3 und 4 bilden durch zwei in das Kontaktblech 3 und eine in das Kontaktblech 4 gedrückte Erhebungen 26 die Anlagefläche als Dreipunktauflage für die Kontaktflansche 20 und 21. Zwischen den beiden Erhebungen 26 des Kontaktbleches 3 steht ein angenieteter Stift 27 hervor, der sich an seinem freien Ende verjüngt. Das Kontaktblech 4 weist auf der dem Kontaktblech 3 zugewandten Seite in der Höhe des Stiftes 27 einen abgewinkelten Arm 28 auf. Der Stift 27 und der abgewinkelte Arm 28 greifen bei eingesetzter Glühlampe 6 in die Bohrung 22 bzw. die Aussparung 23 der Kontaktflansche 20 bzw. 21 ein.

Das Kontaktblech 4 weist an dem Schenkel 25 durch Umbiegen seines freien Endes eine Öse 29 auf, deren freies Ende über der einen Erhebung 26 des Kontaktbleches 4 einen Spalt 30 bildet, dessen Breite der Materialstärke der Kontaktflansche 20 und 21 der Glühlampe 6 entspricht. Die Stirnfläche 31 der Öse 29 weist an der zur Mitte des Glühlampenhalters gerichteten Kante eine Abrundung auf, die ein leichtes und schnelles Einschieben des Kontaktflansches 21 in den Spalt 30 ermöglicht. Die federnde Öse 29 drückt bei eingesetzter Glühlampe 6 mit ihrer Stirnfläche 31 gegen den an der Erhebung 26 anliegenden Kontaktflansch 21.

Bei dem anderen Kontaktblech 3 ist in der Vertiefung 14 des Aufnahmeteils 2 zwischen seinem Schenkel 15 und dem Aufnahmeteil 2 das rechtwinklig abgebogene Ende 33 des Armes 5 angeordnet und ist ebenfalls von dem durch Kontaktblech 3 und Aufnahmeteil 2 hindurchgehenden Niet 16 festgesetzt. Der aus Bandmaterial hergestellte federnde Arm 5 steht mit seinen Breitflächen 37 im rechten Winkel zu der von den Kontaktblechen gebildeten Anlagefläche der Kontaktflansche 20 und 21 der Glühlampe 6. Der Arm 5 weist zwei zur Anlagefläche der Kontaktflansche 20 und 21 gerichtete abgewinkelte Zungen 34 und 35 auf. Bei eingesetzter Glühlampe 6 liegt im Bereich des freien Endes des Schenkels 29 die Zunge 34 am Kontaktflansch 20 an, deren freies Ende vom Kontaktflansch 20 weg eingerollt ist, während die Zunge 35 im Bereich des Stiftes 27 an dem Kontaktblech 3 auf der der Anlagefläche des Kontaktflansches 20 gegenüberliegenden Seite anliegt und in einem spitzen Winkel von dem Kontaktblech 3 absteht. Das freie Ende des Armes 5 ist zur Aussenseite des Lampenhalters 1 leicht abgewinkelt und dient als Handhabe 36 für das Zurückbiegen des Armes 5, um die Glühlampe 6 einsetzen bzw. herausnehmen zu können.

Die Glühlampe 6 ist in eine derartige Glühlampenhalterung 1 leicht und schnell einsetzbar. Durch Zurückbiegen des federnd verstellbaren Armes 5 ist der Kontaktflansch 21 der Glühlampe 6 in den von dem Kontaktblech 4 gebildeten Spalt 30 so einzuschieben, dass der vom Kontaktblech 4 abgewinkelte Arm 28 in die Aussparung 23 des Kontaktflansches 21 eingreift und am anderen Kontaktblech 3 der Stift 27 in die Bohrung 22 des Kontaktflansches 20 eingreift. Nach dem Loslassen des federnden Armes 5 umfassen seine beiden Zungen 34 und 35 den Kontaktflansch 3 und das korrespondierende Kontaktblech 20. Da beide Zungen 34 und 35 zueinander einen spitzen Winkel bilden, ergibt sich eine Keilwirkung auf den Kontaktflansch 20 und das korrespondierende Kontaktblech 3, wodurch der Kontaktflansch 20 auch nach mehrmaligem Wechseln der Glühlampe 6 immer wieder fest gegen das Kontaktblech 3 gepresst wird.

## Patentansprüche

1. Halogenglühlampenhalter (1), insbesondere für Fahrzeugscheinwerfer, dessen Glühlampe (6) am Fuss des Gaskolbens (19) zwei seitlich vorstehende, in einer Ebene verlaufende Kontaktflansche (20, 21) aufweist, die Auf- bzw. Anlageflächen bilden, mit denen sie an zwei voneinander isolierten Kontaktblechen (3, 4) zur Anlage kommen, die jeweils einen zur Fixierung der Glühlampe (6) in die Kontaktflansche eingreifenden Vorsprung (27, 28) aufweisen und an einem Ende einen Flachsteckeranschluss (17) bilden, dadurch gekennzeichnet, dass das freie Ende des ersten Kontaktbleches (4) ösenartig zum planen Mittelteil dieses Kontaktbleches hingebogen ist und dort einen Spalt (30) bildet, dessen Breite der Materialstärke der Kontaktflansche (20, 21) der Glühlampe (6) derart angepasst ist, dass ein in den Spalt (30) eingeschobener erster Kontaktflansch (21) von der Öse (30) elastisch federnd gehalten wird, und dass am zweiten Kontaktblech (3) ein in der Ebene der Kontaktflansche (20, 21 ) federnd ausbiegbarer, mindestens eine in die Ebene der Kontaktflansche (20, 21) abgewinkelte Zunge (34) aufweisender Arm (5) derart ausgebildet ist, dass dieser Arm zum Einsetzen der Glühlampe (6) nach aussen zu biegen ist und nach seiner Rückkehr aus dieser Lage mit seiner Zunge (34) den zweiten Kontaktflansch (20) der nunmehr mit ihrem ersten Kontaktflansch (21) in den Spalt (30) am ersten Kontaktblech (4) eingeführten Glühlampe (6) an das zweite Kontaktblech (3) andrückt.

2. Lampenhalter nach Anspruch 1, dadurch gekennzeichnet, dass der federnd ausbiegbare Arm (5) eine weitere abgewinkelte Zunge (35) aufweist, die an dem zweiten Kontaktblech (3) auf der Seite anliegt, die der Anlagefläche des zweiten Kontaktflansches (20) der Glühlampe (6) gegenüberliegt.

3. Lampenhalter nach Anspruch 1 oder 2, dadurch gekennzeichnet, dass die an dem zweiten Kontaktflansch (20) der Glühlampe (6) unter Vorspannung anliegende Zunge (34) des federnden Armes (5) am freien Ende durch Umbiegen eine Abrundung aufweist.

4. Lampenhalter nach einem der Ansprüche 2 oder 3, dadurch gekennzeichnet, dass die an dem zweiten Kontaktblech (3) anliegende weitere Zunge (35) einen spitzen Winkel zu dem Kontaktblech (3) bildet.

5. Lampenhalter nach einem der Ansprüche 1 bis 4, dadurch gekennzeichnet, dass das erste Kontaktblech (4) an der Stirnfläche (31) der angeformten Öse (29) zur Mitte des Lampenhalters (1 ) hin abgeschrägt oder abgerundet ist.

6. Lampenhalter nach einem der vorstehend genannten Ansprüche, dadurch gekennzeichnet, dass das freie Ende des federnd ausbiegbaren Armes (5) in Verstellrichtung zur Aussenseite des Lampenhalters (1) leicht umgebogen ist.

## Revendications

1. Douille de lampe à incandescence à halogène (1), notamment pour projecteurs de véhicules, dont la lampe à incandescence (6) présente, au pied de l'ampoule à gaz (19), deux ailettes de contact (20, 21) qui font saillie latéralement, s'étendent dans un même plan et forment des surfaces de portée ou d'appui avec lesquelles elles viennent s'appuyer contre deux lamelles de contact (3, 4) isolées l'une de l'autre, dont chacune présente une saillie (27,28) qui s'engage dans les ailettes de contact pour fixer la lampe à incandescence (6) et forme à une extrémité une connexion à broche plate (17), caractérisée en ce que l'extrémité libre de la première lamelle de contact (4) est recourbée en boucle vers la partie centrale plane de cette lamelle de contact, et là, forme une fente (30) dont la largeur est adaptée à l'épaisseur de la matière des ailettes de contact (20, 21) de la lampe à incandescence (6), de telle manière qu'une première ailette de contact (21) emmanchée dans la fente (30) soit maintenue élastiquement par la boucle (30) et en ce que, sur la deuxième lamelle de contact (3), est formé un bras (5) qu'on peut écarter élastiquement dans le plan des ailettes de contact (20, 21 ) et qui présente au moins une languette (34) rabattue dans le plan des ailettes de contact (20, 21), ce bras étant d'une configuration telle qu'on doive l'écarter vers l'extérieur pour l'insertion de la lampe à incandescence (6) et que, après son retour à partir de cette position, ce bras presse au moyen de sa languette (34) la deuxième ailette de contact (20) de la lampe à incandescence (6) qui est maintenant engagée par sa première ailette de contact (21 ) dans la fente (30) de la première lamelle de contact (4), contre la deuxième lamelle de contact (3).

2. Douille de lampe selon la revendication 1, caractérisée en ce que le bras (5) qu'on peut écarter élastiquement présente une deuxième languette rabattue (35) qui s'appuie contre la deuxième lamelle de contact (3) sur la face à l'opposé de la surface d'appui de la deuxième ailette de contact (20) de la lampe à incandescence (6).

3. Douille de lampe selon la revendication 1 ou 2, caractérisée en ce que la languette (34) du bras élastique (5) qui est appuyée avec précontrainte contre la deuxième ailette de contact (20) de la lampe à incandescence (6) présente un arrondi formé à son extrémité libre par repliage.

4. Douille de lampe selon l'une des revendications 2 et 3, caractérisée en ce que l'autre languette (35) qui est appuyée contre la deuxième lamelle de contact (3) forme un angle aigu avec la lemelle de contact (3).

5. Douille de lampe selon l'une des revendications 1 à 4, caractérisée en ce que la première lamelle de contact (4) est rétrécie par angles abattus ou arrondis vers le milieu de la douille (1 ) sur la surface terminale (31 ) de la boucle (29) formée sur cette lamelle.

6. Douille de lampe selon l'une des revendications précitées, caractérisée en ce que l'extrémité libre du bras (5) qu'on peut écarter élastiquement est légèrement recourbée dans la direction du déplacement vers la face externe de la douille de lampe (1).

## Claims

1. Halogen lamp socket (1) especially for vehicle headlights, whose incandescent lamp (6) comprises at the foot of the gas bulb (19) two laterally projecting contact flanges (20, 21) extending in one plane and forming supporting or abutment surfaces with which they come to abut on two contact plates (3, 4) which are insulated from one another and which each have a projection (27, 28) engaging in the contact flanges for securing the lamp (6) and form, at one end, connecting means (17) of tab type, characterised in that the free end of the first contact plate (4) is bent in eyelet form towards the plane middle portion of this contact plate and forms there a gap (30) the width of which is so adapted to the material thickness of the contact flanges (20, 21 ) of the lamp (6) that a first contact flange (21) inserted into the gap (30) is held elastically by the eyelet (30), and that on the second contact plate (3) an arm (5) which is adapted to be bent out elastically in the plane of the contact flanges (20, 21) and which comprises at least one tongue (34) angled over into the plane of the contact flanges (20, 21 ) is so constructed that this arm is to be bent outwardly for insertion of the lamp (6), and, after its return from this position, acts with its tongue (34) to press on to the second contact plate (3) the second contact flange (20) of the lamp (6), which lamp is now introduced with its first contact flange (21 ) into the gap (30) at the first contact plate (4).

2. Lamp socket according to claim 1, characterised in that the elastically outwardly bendable arm (5) has a further angled-over tongue (35) which abuts on the second contact plate (3) at the side which is situated opposite the abutment surface of the second contact flange (20) of the lamp (6).

3. Lamp socket according to claim 1 or 2, characterised in that the tongue (34) of the elastic arm (5), abutting on the second contact flange (20) of the lamp (6) under preload, comprises at the free end a rounded region obtained by bending-round.

4. Lamp socket according to one of claims 2 or 3, characterised in that the further tongue (35), abutting on the second contact plate (3), forms an acute angle with the contact plate (3).

5. Lamp socket according to one of claims 1 to 4, characterised in that the first contact plate (4) at the end face (31 ) of the formed-on eyelet (29) is rounded or bevelled towards the middle of the lamp socket (1).

6. Lamp socket according to one of the aforesaid claims, characterised in that the free end of the elastically outwardly bendable arm (5) is slightly bent over in the adjusting direction to the outer side of the lamp socket (1).
